# EUROPÄISCHE PATENTSCHRIFT

(11) **EP 3 931 115 B1**
(45) Veröffentlichungstag und Bekanntmachung des Hinweises auf die Patenterteilung: **18.12.2024**
(21) Anmeldenummer: 20700902.8
(22) Anmeldetag: 15.01.2020
(51) Int. Cl.: B65B 61/02, B65B 21/24, B65B 43/18, B65B 17/02, B65B 43/10

(54) **VERFAHREN UND VORRICHTUNG ZUM HANDHABEN UND BEDRUCKEN VON ZUR VERPACKUNG VON ARTIKELN VORGESEHENEN VERPACKUNGSZUSCHNITTEN**
METHOD AND DEVICE FOR HANDLING AND PRINTING ON PACKAGING BLANKS PROVIDED FOR PACKAGING ARTICLES
PROCÉDÉ ET DISPOSITIF DE MANIPULATION ET D'IMPRESSION DE DÉCOUPES D'EMBALLAGE PRÉVUES POUR EMBALLER DES ARTICLES

(30) Priorität: 26.02.2019 DE 102019104870
(43) Veröffentlichungstag der Anmeldung: 05.01.2022
(73) Patentinhaber: Krones Aktiengesellschaft, 93073 Neutraubling (DE)
(72) Erfinder: KIRZINGER, Johannes, 93073 Neutraubling (DE); GUT, Tobias, 93073 Neutraubling (DE)
(74) Vertreter: Benninger, Johannes
(86) Internationale Anmeldenummer: PCT/EP2020/050926
(87) Internationale Veröffentlichungsnummer: WO 2020/173613

(56) Entgegenhaltungen:
- EP-A1- 3 192 743
- WO-A1-99/51498
- DE-A1- 102009 050 712
- US-A- 3 318 205

## Beschreibung

Die vorliegende Erfindung betrifft ein Verfahren und eine Vorrichtung zum Handhaben und Bedrucken von zur Verpackung von Artikeln vorgesehenen Verpackungszuschnitten.

Der Umgang mit Artikeln sieht häufig vor, einzelne oder mehrere Artikel mit einer Umverpackung zu versehen.

Dies erfolgt im Falle einzelner Artikel zu deren verbessertem Schutz und/oder zu deren verbesserter Verkaufspräsentation.

Im Falle mehrerer Artikel wird durch die Umverpackung zusätzlich ein Gebinde aus mehreren Artikeln erhalten bzw. ausgebildet.

Derartige Gebinde stellen eine effektive Art dar, den gleichzeitigen Umgang mit mehreren Artikeln zu ermöglichen, beispielsweise um den gleichzeitigen Transport mehrerer Artikel zu erleichtern. Gebinde aus mehreren zusammengehaltenen Artikeln stellen daher für viele Artikel, wie beispielsweise Getränkebehälter, die häufigste Variante von Verkaufseinheiten dar.

Bei den Artikeln kann es sich beispielsweise um Objekte, wie etwa verpackte oder unverpackte Gegenstände, Behälter, wie etwa Getränkeflaschen oder Dosen, oder selbst wiederum um Gebinde aus mehreren Objekten handeln, wobei die Objekte eines Gebindes beispielsweise mittels einer eine Gruppe von Objekten an deren Peripherie umgebenden Umfassung, wie beispielsweise einer Umreifung, einer Umverpackung, wie etwa einer Umwickelung, einem Schrumpfschlauch oder einer Kartonage oder eines Tragegestells, wie etwa eines Getränkekastens, zusammengehalten werden können, um nur einige denkbare Ausgestaltungen zu nennen.

Als jeweils einen oder mehrere Artikel beherbergende Umverpackungen kommen unter Anderem Faltschachteln zum Einsatz, da diese einen hohen, gegebenenfalls zusätzlichen Schutz für die in ihnen beherbergten Artikel bieten. Darüber hinaus sind Faltschachteln mit den in ihnen beherbergten Artikeln stapelfähig. Sind die Faltschachteln bedruckt, so ist ein Identifizieren der von ihnen beherbergten Artikel durch auf ihrer Außenseite aufgedruckte oder aufgeklebte Informationen möglich. Ferner können sie durch entsprechende Informationen auf ihrer Außenseite als Werbeträger dienen.

Bei Faltschachteln handelt es sich um industriell vorgefertigte, auf ein besonders kleines Raum- oder Packmaß zusammengefaltete oder zusammengelegte, meist quaderförmige Behälter, die platzsparend in zusammengelegtem Zustand bis zu deren Verwendung transportiert und gelagert werden. Bei Bedarf können die Faltschachteln mit einfachen Handgriffen oder maschinell zur Umverpackung aufgefaltet oder aufgezogen werden, wie dies beispielsweise von für Postpakete verwendeten Faltschachteln bekannt ist. Zusammengefaltet oder zusammengelegt benötigen sie wenig Platz bei deren Transport und Lagerung.

Als durch beispielsweise Faltschachteln gebildete Umverpackungen können mit oder ohne darin angeordnete oder anordenbare, einzelne Artikel voneinander trennende und/oder fern haltende, auch als so genannte Baskets bezeichnete Gefache ausgeführt sein. Als Gefache wird eine in einer Umverpackung anzuordnende oder angeordnete, so genannte Inneneinrichtung, die beispielsweise aus ineinandergesteckten und/oder miteinander beispielsweise durch Knickkanten und/oder Klebeverbindungen verbundenen Stegen bestehen kann, bezeichnet. Solche Gefache weisen den Artikeln innerhalb der Umverpackungen feste Plätze zu und schützen diese dadurch beim Weitertransport und/oder bei der Lagerung vor einem Gegeneinanderstoßen und Aneinanderreiben bis zur Entnahme der Artikel und deren Verbrauch, was ansonsten beispielsweise durch Abwetzungsspuren, etwa von auf den Artikeln beispielsweise in Form von Etiketten aufgebrachten Informationen, und/oder Beschädigungen der Artikel untereinander einen negativen Qualitätseindruck zur Folge haben kann.

Darüber hinaus sind Umverpackungen mit bereits in diesen angeordneten Gefachen bekannt. Diese können als Faltschachteln mit darin angeordneter Inneneinrichtung ausgeführt sein, die ebenfalls zusammengefaltet oder zusammengelegt transportiert und gelagert und bei deren Bedarf mit einfachen Handgriffen oder maschinell aufgefaltet werden können.

Umverpackungen werden bevorzugt aus ein- oder mehrteiligen Kartonagen aus stabilisierten Papiersorten, wie beispielsweise Karton und/oder Pappe hergestellt. Für jede Art von Umverpackungen gibt es Kartonagen in verschiedenen Stärken und Größen. Für empfindliche Artikel kann beispielsweise Wellpappe zu deren Schutz verwendet werden.

Durch die WO 2013/053646 A1 sind bereits eine Vorrichtung und ein Verfahren zum kombinierten Aufziehen und Auffalten von Umverpackungen bekannt. Ein Greifer erfasst eine der Kartonagewände und zieht die erfasste Kartonagewand und damit die ganze Kartonage entlang eines Bewegungswegs aus dem Magazin. Der Bewegungsweg beschreibt eine viertelkreisförmige Bahn, entlang welcher die von dem Greifer erfasste Kartonagewand eine 90°-Schwenkbewegung um eine parallel zu den Knickkanten verlaufende Achse erfährt. Während dieser Bewegung gleitet die nicht vom Greifer erfasste Kartonagewand der vom Magazin freigegebenen Flachseite, welche nicht vom Greifer erfasste Kartonagewand im flach zusammengelegten Zustand der Kartonage mit der vom Greifer erfassten Kartonagewand einen stumpfen Winkel von zumindest annähernd 180° einschließt, entlang einer Kulisse, welche die nicht erfasste Kartonagewand dazu zwingt, am Ende des Bewegungswegs einen Winkel von 90° zur vom Greifer erfassten Kartonagewand einzunehmen, so dass ein rechteckiger Querschnitt des Mantels erhalten wird. Im Anschluss hieran werden der separat hergestellte Boden und der separat hergestellte Deckel des Behälters mit dem Mantel verbunden und der Behälter befüllt.

Wie bereits erwähnt, können Umverpackungen mit einer Bedruckung als Werbeträger dienen und das Identifizieren von in einer jeweiligen Umverpackung aufgenommenen Artikeln erleichtern. Soll eine jeweilige Umverpackung eine Bedruckung aufweisen, so werden hierzu bis dato einzelne Umverpackungen über eine externe Druckstation bedruckt, sodann ggf. angeliefert und von einem Benutzer oder maschinell in einem Magazin gespeichert, worauf folgend die jeweiligen im Magazin aufgenommenen und bereits bedruckten Umverpackungen aus dem Magazin entnommen und aufgefaltet werden. Es kann hierbei sein, dass ein zu großer Vorrat an Umverpackungen bedruckt wird, welcher beim jeweiligen Verpacken von Artikel nicht benötigt wird. Hierdurch entsteht ggf. ein Ausschuss an Umverpackungen, welcher auch aus ökonomischen Gründen unterwünscht ist. Gegensätzlich hierzu ist denkbar, dass ein jeweiliger Vorrat an bereits bedruckten Umverpackungen nicht ausreicht, so dass ein jeweiliger Verpackungsprozess von Artikeln ausgesetzt werden muss, bis weitere bedruckte Umverpackungen bereitstehen bzw. angeliefert werden. Aus dem Stand der Technik bekannte Vorrichtungen besitzen demnach eine eingeschränkte Flexibilität, sofern Artikel in Umverpackungen verpackt werden sollen, welche mit einer Bedruckung versehen sind.

Aus der WO 99/51498 A ist zudem eine Vorrichtung zum Falten von Zigarettenschachteln bekannt. Aus einem Magazin wird jeweils ein unterer Verpackungszuschnitt entnommen und sodann an einer Druckstation vorbeibewegt. Ebenso betrifft die DE 10 2009 050 712 A1 ein Verfahren und eine Vorrichtung zum Handhaben von Zuschnitten aus Verpackungsmaterial für Zigarettenpackungen. Zuschnitte werden hierbei über eine Entnahmewalze aus einem Magazin entnommen und nachfolgend an einer Codierstation vorbeibewegt.

Aus der EP 3 192 743 A1 ist zudem eine Verpackungsvorrichtung mit Taschen bekannt. Bestandteil der Verpackungsvorrichtung ist eine Kette, welche umlaufend bewegt wird und an welcher Greifer angeordnet sind. Mit den Greifern werden Taschen an einer Druckeinrichtung vorbeibewegt, welche eine Zeit einer jeweiligen Produktion auf die Oberfläche einer jeweiligen Tasche aufdruckt.

Aufgabe der Erfindung ist, eine Möglichkeit bereitzustellen, mit welcher sich bedruckte Verpackungsmittel mit hoher Flexibilität und auf unkomplizierte Art und Weise bereitstellen lassen.

Die obige Aufgabe wird durch die Gegenstände gelöst, welche die Merkmale in den unabhängigen Ansprüchen umfassen. Weitere vorteilhafte Ausgestaltungen werden durch die Unteransprüche beschrieben.

Die Erfindung betrifft ein Verfahren zum Verpacken von Artikeln mit bedruckten Verpackungszuschnitten. Bei den Artikeln, welche über die Verpackungszuschnitte verpackt werden können, kann es sich beispielsweise um Getränkebehälter handeln. Die Getränkebehälter können beispielsweise als Getränkeflaschen und/oder als Getränkedosen ausgebildet sein. Auch können die Artikel, welche über die Verpackungszuschnitte verpackt werden können, beispielsweise durch Gebinde ausgebildet sein, welche jeweils mehrere bereits zusammengehaltene Getränkebehälter aufweisen.

Ein Schritt des Verfahrens sieht ein Positionieren von mehreren Verpackungszuschnitten in einem Magazin vor. Bewährt haben sich beispielsweise Ausführungsformen, bei welchen die mehreren Verpackungszuschnitte stehend und hintereinander angeordnet im Magazin positioniert werden. Hierbei können mehrere Verpackungszuschnitte derart stehend und hintereinander angeordnet im Magazin positioniert sein, dass unmittelbar benachbarte Verpackungszuschnitte mit einer jeweiligen Breitseitenfläche in Oberflächenkontakt stehen bzw. aneinander anstehen. Vorstellbar ist, dass ein Manipulator bzw. eine Handhabungseinrichtung vorgesehen ist, welche die mehreren Verpackungszuschnitte stehend und hintereinander angeordnet im Magazin positioniert. In der jeweiligen stehenden Positionierung kann eine jeweilige Breitseitenfläche des im Magazin angeordneten Verpackungszuschnittes schräg oder zumindest näherungsweise lotrecht orientiert sein.

Auch kann es sein, dass die mehreren Verpackungszuschnitte liegend und ggf. aufeinander gestapelt im Magazin positioniert sind. Hierbei können die mehreren Verpackungszuschnitte derart liegend und ggf. aufeinander gestapelt im Magazin positioniert sein, dass unmittelbar benachbarte Verpackungszuschnitt mit ihrer jeweiligen Breitseitenfläche in Oberflächenkontakt stehen bzw. dass unmittelbar benachbarte Verpackungszuschnitte mit ihren Breitseitenflächen aufeinander aufliegen. Vorstellbar ist, dass ein Manipulator bzw. eine Handhabungseinrichtung vorgesehen ist, welche die mehreren Verpackungszuschnitte liegend und ggf. aufeinander gestapelt im Magazin positioniert.

Ein weiterer Schritt des Verfahrens sieht eine Entnahme der Verpackungszuschnitte aus dem Magazin vor. Es kann hierbei sein, dass jeweils ein Verpackungszuschnitt aus seinem Magazin entnommen wird bzw. dass die Verpackungszuschnitte nacheinander aus ihrem gemeinsamen Magazin entnommen werden. Ein Schritt des Verfahrens kann somit eine Entnahme der ggf. stehend und hintereinander angeordneten Verpackungszuschnitt aus dem Magazin vorsehen. Auch kann ein Schritt des Verfahrens eine Entnahme der liegend und ggf. aufeinander gestapelt im Magazin positionierten Verpackungszuschnitte aus dem Magazin vorsehen.

Vorstellbar ist auch, dass die hintereinander oder aufeinander angeordneten Verpackungszuschnitte aus dem Magazin entnommen, aufgezogen und jeweils in Richtung mindestens eines Artikels transportiert werden, welcher zum Verpacken mit dem jeweiligen entnommenen und bis dahin aufgezogenen Verpackungszuschnitt vorgesehen ist. Die mehreren Verpackungszuschnitte können somit zusammengelegt und stehend hintereinander angeordnet im Magazin positioniert werden. Auch können die mehreren Verpackungszuschnitt zusammengelegt und aufeinander gestapelt im Magazin positioniert werden. Zeitlich während der Entnahme und/oder zeitlich während des Transportes in Richtung des mindestens einen Artikels, welcher zum Verpacken mit dem jeweiligen entnommenen Verpackungszuschnitt vorgesehen ist, kann der jeweilige Verpackungszuschnitt aufgefaltet bzw. aufgezogen werden. Die mehreren im Magazin angeordneten Verpackungszuschnitte können somit als zusammengelegte bzw. zusammengefaltete Umverpackung und/oder als zusammengelegtes bzw. zusammengefaltetes Gefache ausgebildet sein.

Darüber hinaus ist denkbar, dass mehrere Verpackungszuschnitte stehend und hintereinander angeordnet oder ggf. aufeinander gestapelt im Magazin positioniert werden, welche als flache, randlose und eine Standfläche für Artikel ausbildende Verpackungszuschnitte ausgebildet sind. Solche in der Praxis als PAD bezeichnete Verpackungszuschnitte können zur Stabilität von mehreren über das PAD verpackten Artikeln beitragen. Auch können die Verpackungszuschnitte zusammengelegt und stehend hintereinander oder ggf. aufeinander gestapelt angeordnet im Magazin positioniert sein, zeitlich während der Entnahme und/oder zeitlich während des Transportes in Richtung des mindestens einen Artikels, welcher zum Verpacken mit dem jeweiligen entnommenen Verpackungszuschnitt vorgesehen ist, aufgefaltet und aufgezogen werden und hierauf folgend als Kartonage vorliegen, welche mehrere Artikel aufnehmen kann. Der Begriff des Verpackungszuschnittes ist somit vorliegend breit zu verstehen und umfasst sämtliche bedruckbaren Verpackungsmittel, welche zum Verpacken von Artikeln und insbesondere zum form- und/oder kraftschlüssigen Zusammenfassen von mehreren Artikeln zu einer jeweiligen Verpackungseinheit geeignet sind. Vorzugsweise sind die Verpackungsmittel durch Karton, Pappe und/oder durch Kunststoff ausgebildet.

Ein weiterer Schritt sieht ein Zusammenführen der aus dem Magazin entnommenen Verpackungszuschnitte mit Artikeln vor, so dass ein jeweiliger Verpackungszuschnitt hierdurch eine jeweilige Verpackung oder einen jeweiligen Bestandteil einer jeweiligen Verpackung für jeweils mindestens einen Artikel ausbildet. Es kann sein, dass zum Zusammenführen ein jeweiliger aus dem Magazin entnommener Verpackungszuschnitt abgesetzt wird und mehrere Artikel vorzugsweise in Richtung von oben kommend in den abgesetzten Verpackungszuschnitt eingesetzt werden. Hierbei kann es sein, dass ein bis zum Einsetzen der mehreren Artikel in Richtung von oben kommend zumindest bereichsweise noch offener Verpackungszuschnitt zeitlich nach dem Einsetzen der mehreren Artikel verschlossen wird. Hierzu kann eine Lasche des Verpackungszuschnittes eingeschlagen und ggf. mittels einer stoffschlüssigen Verbindung bzw. Klebstoffverbindung in einer eingeschlagenen Orientierung festgesetzt werden.

Vorstellbar ist auch, dass eine aus Artikeln und einem jeweiligen Verpackungszuschnitt gebildete Verpackungseinheit in eine weitere Verpackung eingesetzt wird. Derartige in der Praxis als Tertiärverpackung bezeichnete weitere Verpackungen können dazu vorgesehen sein, um mehrere Verpackungseinheiten zu einer größeren Verpackungseinheit zusammenzufassen.

Auch kann es sein, dass zum Zusammenführen ein jeweiliger Verpackungszuschnitt auf mehrere Artikel aufgebracht und/oder abgesetzt wird, wobei sich die mehreren Artikel hierbei ggf. auf einer Horizontalfördereinrichtung befinden können.

Es ist vorgesehen, dass die Verpackungszuschnitte bedruckt werden, wobei das Bedrucken eines jeweiligen Verpackungszuschnittes zeitlich nach seiner im Magazin und zeitlich vor seinem jeweiligen Zusammenführen mit dem jeweiligen mindestens einen Artikel erfolgt. Sofern die mehreren Verpackungszuschnitt stehend im Magazin positioniert werden, kann es sein, dass die Verpackungszuschnitte bedruckt werden, wobei das Bedrucken eines jeweiligen Verpackungszuschnittes zeitlich nach seiner stehenden Positionierung im Magazin und zeitlich vor seinem jeweiligen Zusammenführen mit dem jeweiligen mindestens einen Artikel erfolgt. Sofern die mehreren Verpackungszuschnitte liegend und ggf. aufeinander gestapelt im Magazin positioniert werden, kann es sein, dass die Verpackungszuschnitte bedruckt werden, wobei das Bedrucken eines jeweiligen Verpackungszuschnittes zeitlich nach seiner liegenden und ggf. gestapelten Positionierung im Magazin und zeitlich vor seinem jeweiligen Zusammenführen mit dem jeweiligen mindestens einen Artikel erfolgt.

Hierdurch besteht die Möglichkeit, Verpackungszuschnitte in Abhängigkeit des jeweiligen tatsächlichen Bedarfs kurz vor einem Einsetzen von Artikeln zu bedrucken, so dass vorteilhafterweise vermieden werden kann, dass ein Ausschuss an nicht benötigten Verpackungszuschnitten entsteht. Durch die mögliche Bedruckung kurz vor einem Einsetzen von Artikeln kann zudem gewährleistet werden, dass immer eine ausreichende Menge an bedruckten Umverpackungen bereitgestellt bzw. gefertigt werden kann.

Im Rahmen des Bedruckens kann ein Druckbild auf den jeweiligen Verpackungszuschnitt aufgebracht werden, welches beispielsweise als QR-Code, als Sprühkennzeichnung und/oder als Ländercode ausgebildet ist. Auch kann das im Rahmen des Bedruckens auf den jeweiligen Verpackungszuschnitt aufgebrachte Druckbild Informationen, wie beispielsweise ein Haltbarkeitsdatum, ein Mindesthaltbarkeitsdatum und/oder eine Information zum jeweiligen Hersteller der mit dem jeweiligen Verpackungszuschnitt zu verpackenden Artikeln bereitstellen. Auch kann über das Druckbild ein RFID-Code und/oder eine Möglichkeit für BIO-Tracking bereitgestellt werden.

Wie vorhergehend bereits erwähnt, kann es sein, dass die mehreren Verpackungszuschnitte zusammengelegt und stehend hintereinander angeordnet oder zusammengelegt und aufeinander gestapelt im Magazin positioniert werden. Die mehreren Verpackungszuschnitte können jeweils als zusammengelegte Umverpackung ausgebildet sein, wobei eine Stirnseite und eine Seitenwand, welche die jeweilige aufgezogene Umverpackung ausbilden kann, bei der zusammengelegten Orientierung des jeweiligen Verpackungszuschnitte nebeneinander angeordnet sind und sich zumindest näherungsweise in einer gemeinsamen Ebene befinden. Hierdurch können eine jeweilige Stirnseite und eine jeweilige Seitenwand, welche eine jeweilige aufgezogene Umverpackung ausbilden kann, bei der zusammengelegten Orientierung des jeweiligen Verpackungszuschnittes unmittelbar aufeinanderfolgend bedruckt werden.

Bewährt hat es sich, wenn die Verpackungszuschnitte zeitlich nach der Positionierung im Magazin und zeitlich vor der Entnahme aus dem Magazin bedruckt werden. Die Verpackungszuschnitte können demnach bedruckt werden, während sich die Verpackungszuschnitte noch im Magazin befinden. Insbesondere kann es hierbei sein, dass die mehreren Verpackungszuschnitte stehend und hintereinander angeordnet im Magazin positioniert werden, wobei die Verpackungszuschnitte zeitlich nach der stehenden und hintereinander angeordneten Positionierung im Magazin und zeitlich vor der Entnahme aus dem Magazin bedruckt werden.

Wenigstens ein Druckkopf kann einen jeweiligen im Magazin positionierten Verpackungszuschnitt bedrucken, während sich der jeweilige im Magazin positionierte Verpackungszuschnitt im Magazin befindet. Es kann hierbei sein, dass die mehreren Verpackungszuschnitte insbesondere stehend und hintereinander angeordnet im Magazin positioniert werden und dass hierbei wenigstens ein Druckkopf einen jeweiligen insbesondere zuvorderst stehend im Magazin positionierten Verpackungszuschnitt bedruckt, während sich der jeweilige insbesondere zuvorderst stehend im Magazin positionierte Verpackungszuschnitt im Magazin befindet. Denkbar ist auch, dass die mehreren Verpackungszuschnitte liegend und ggf. aufeinander gestapelt im Magazin positioniert werden und dass hierbei wenigstens ein Druckkopf einen jeweiligen liegend im Magazin positionierten Verpackungszuschnitt bedruckt, während sich der jeweilige liegend im Magazin positionierte Verpackungszuschnitt im Magazin befindet.

Der wenigstens eine Druckkopf kann während des Bedruckens des jeweiligen insbesondere zuvorderst stehend oder ggf. liegend im Magazin positionierten Verpackungszuschnittes eine in horizontaler Richtung und/oder in vertikaler Richtung orientierte Verfahrbewegung ausführen. Während des Ausführens der in horizontaler Richtung und/oder in vertikaler Richtung orientierten Verfahrbewegung kann der wenigstens eine Druckkopf mit dem jeweiligen insbesondere zuvorderst stehend oder ggf. liegend im Magazin positionierten Verpackungszuschnitt in Oberflächenkontakt stehen. Es kann sein, dass eine vertikale Position des wenigstens einen Druckkopfes fest vorgegeben bzw. fest eingestellt wird. Bei der Bedruckung eines zuvorderst stehend im Magazin positionierten Verpackungszuschnittes kann der wenigstens eine Druckkopf horizontal bewegt werden und hierbei die fest vorgegebene bzw. fest eingestellt vertikale Position beibehalten. Hierdurch kann eine vertikale Position des wenigstens einen Druckkopfes auf eine Dimensionierung eines jeweiligen Verpackungszuschnittes und/oder an ein jeweiliges zu erzeugendes Druckbild flexibel abgestimmt werden. Bewährt haben sich Ausführungsformen, bei welchen eine vertikale Position des wenigstens einen Druckkopfes über einen Benutzer und ggf. werkzeuglos fest vorgegeben bzw. fest eingestellt werden kann.

Der wenigstens eine Druckkopf kann einen ersten Druckkopf und einen zweiten Druckkopf aufweisen oder durch einen ersten Druckkopf und einen zweiten Druckkopf gebildet sein. Es kann sein, dass der erste Druckkopf und der zweite Druckkopf zusammenwirken um einen jeweiligen insbesondere zuvorderst stehend oder ggf. liegend im Magazin positionierten Verpackungszuschnitt zu bedrucken. Der erste Druckkopf und der zweite Druckkopf können hierbei einen jeweiligen insbesondere zuvorderst stehend oder ggf. liegend im Magazin positionierten Verpackungszuschnitt mit einem gemeinsamen Druckbild versehen. Es ist denkbar, dass der erste Druckkopf und der zweite Druckkopf während des Bedruckens eines jeweiligen insbesondere zuvorderst stehend oder ggf. liegend im Magazin positionieren Verpackungszuschnittes zeitsynchron bzw. gleichzeitig bewegt werden.

Auch kann es sein, dass ein jeweiliger insbesondere zuvorderst stehend oder ggf. liegend im Magazin positionierter Verpackungszuschnitt über den ersten Druckkopf bedruckt wird, während der zweite Druckkopf zeitlich während des Bedruckens des jeweiligen insbesondere zuvorderst stehend oder ggf. liegend im Magazin positionierten Verpackungszuschnittes in einer Warteposition verbleibt. Sofern erforderlich, kann es sein, dass der zweite Druckkopf in der Warteposition gewartet oder repariert wird.

Es kann eine Sensorik vorgesehen sein, mittels welcher überprüft wird, ob sich ein insbesondere zuvorderst stehend oder ggf. liegend im Magazin positionierter Verpackungszuschnitt in einem definierten Bedruckungsbereich befindet. Hierbei kann es sein, dass für den wenigstens einen Druckkopf eine Freigabe zum Bedrucken eines jeweiligen insbesondere zuvorderst stehend oder ggf. liegend im Magazin positionierten Verpackungszuschnittes erteilt wird, sofern mittels der Sensorik im Rahmen der Überprüfung festgestellt wird, dass sich ein insbesondere zuvorderst stehend oder ggf. liegend im Magazin positionierter Verpackungszuschnitt in dem Bedruckungsbereich befindet. Weiter kann es sein, dass für den wenigstens einen Druckkopf eine Freigabe zum Bedrucken unterbunden wird, sofern mittels der Sensorik im Rahmen der Überprüfung festgestellt wird, dass im Bedruckungsbereich kein insbesondere zuvorderst stehend oder ggf. liegend im Magazin positionierter Verpackungszuschnitt angeordnet ist.

Auch kann eine Sensorik vorgesehen sein, mittels welcher eine Position und/oder Orientierung eines jeweiligen insbesondere zuvorderst über das Magazin stehend oder ggf. liegend positionierten Verpackungszuschnittes festgestellt wird. Eine zum Bedrucken vorgesehene Verfahrbewegung des wenigstens einen Druckkopfes kann auf die jeweilige über die Sensorik festgestellte Position und/oder Orientierung abgestimmt werden. Insbesondere kann eine zum Bedrucken vorgesehene Verfahrbewegung des wenigstens einen Druckkopfes auf die jeweilige über die Sensorik festgestellte Position und/oder Orientierung derart abgestimmt werden, dass sich nach der Bedruckung ein im Rahmen der Bedruckung hergestelltes Druckbild zumindest näherungsweise an einer vorgesehen bzw. bestimmten Position am jeweiligen Verpackungszuschnitt befindet.

Weiter kann ein jeweiliger insbesondere zuvorderst stehend oder ggf. liegend im Magazin positionierter Verpackungszuschnitt zeitlich nach der Bedruckung über eine Saug- und/oder Greifeinrichtung aus dem Magazin entnommen werden, wobei eine zur Entnahme eines jeweiligen insbesondere zuvorderst stehend oder ggf. liegend im Magazin positionierten Verpackungszuschnittes vorgesehene Bewegung der Saug- und/oder Greifeinrichtung und eine zum Bedrucken vorgesehene Verfahrbewegung des wenigstens einen Druckkopfes zeitlich derart aufeinander abgestimmt sind, dass die Saug- und/oder Greifeinrichtung und der wenigstens eine Druckkopf nicht miteinander kollidieren.

Insbesondere können somit eine Bewegung der bestimmten Saug- und/oder Greifeinrichtung und die zum Bedrucken vorgesehene Verfahrbewegung des wenigstens einen Druckkopfes derart zeitlich aufeinander abgestimmt werden, dass eine ungewollte Kollision der bestimmten Saug- und/oder Greifeinrichtung mit dem wenigstens einen Druckkopf ausgeschlossen werden kann.

Auch können die Verpackungszuschnitte zeitlich während einer jeweiligen Entnahme und/oder zeitlich während eines Transportes in Richtung der Artikel mit einer Bedruckung versehen werden.

Es kann hierbei sein, dass eine erste Bedruckung auf einen jeweiligen insbesondere zuvorderst stehend oder ggf. liegend im Magazin positionierten Verpackungszuschnitt aufgebracht wird und dass zeitlich nach der Entnahme und/oder zeitlich während des Transportes in Richtung zu verpackender Artikel eine zweite Bedruckung auf einen jeweiligen Verpackungszuschnitt aufgebracht wird. Auch ist für diverse Ausführungsformen vorstellbar, dass ein jeweiliger Verpackungszuschnitt ausschließlich zeitlich während der Entnahme und/oder zeitlich während des Transportes in Richtung zu verpackender Artikel mit einer Bedruckung versehen wird.

Ein jeweiliger Verpackungszuschnitt kann ggf. über eine Saug- und/oder Greifeinrichtung insbesondere stehend aus dem Magazin entnommen und hierauf in Richtung jeweiliger Artikel transportiert werden, mit welchen Artikeln der jeweilige Verpackungszuschnitt sodann zusammengeführt wird, wobei die Saug- und/oder Greifeinrichtung einen jeweiligen Verpackungszuschnitt zeitlich während der Entnahme und/oder zeitlich während des Transportes in Richtung der jeweiligen Artikel bedruckt.

Die Erfindung betrifft zudem eine Vorrichtung zum Umgang mit zum Verpacken von Artikeln vorgesehenen Verpackungszuschnitten. Merkmale, welche vorhergehend bereits zu diversen Ausführungsformen des Verfahrens erwähnt wurden, können ebenso bei diversen Ausführungsformen der nachfolgend beschriebenen Vorrichtung vorgesehen sein und werden nicht mehrfach erwähnt. Ebenso können nachfolgend beschriebene Merkmale, welche diverse Ausführungsformen der Vorrichtung betreffen, bei diversen Ausführungsformen des vorhergehend bereits beschriebenen Verfahrens vorgesehen sein. Die Vorrichtung kann ggf. zur Umsetzung der Ausführungsformen des vorhergehend beschriebenen Verfahrens ausgebildet sein.

Die Vorrichtung umfasst ein Magazin, über welches Verpackungszuschnitte bereitgestellt werden können. Insbesondere kann die Vorrichtung ein Magazin umfassen, über welches Verpackungszuschnitte stehend und hintereinander angeordnet bereitgestellt werden können. Es kann hierbei sein, dass die Vorrichtung genau ein Magazin umfasst, über welches mehrere Verpackungszuschnitte insbesondere stehend und hintereinander angeordnet bereitgestellt werden können. In weiteren Ausführungsformen kann die Vorrichtung mehrere Magazine umfassen, über welche jeweils mehrere Verpackungszuschnitte insbesondere stehend und hintereinander angeordnet bereitgestellt werden können. Auch kann es sein, dass die Vorrichtung ein Magazin umfasst, über welches Verpackungszuschnitte liegend und gestapelt bereitgestellt werden können.

Weiter umfasst die Vorrichtung eine Verbringungseinrichtung, welche Verpackungszuschnitte aus dem Magazin entnehmen und in Richtung mit den Verpackungszuschnitten zu verpackenden Artikeln transportieren kann. Insbesondere kann die Vorrichtung eine Verbringungseinrichtung umfassen, welche Verpackungszuschnitte stehend aus dem Magazin entnehmen und in Richtung mit den zu Verpackungszuschnitten zu verpackenden Artikeln transportieren kann.

Weiter umfasst die Vorrichtung wenigstens eine Druckeinrichtung zum Bedrucken von Verpackungszuschnitten.

Es ist vorgesehen, dass die wenigstens eine Druckeinrichtung zum Bedrucken von im Magazin gespeicherten Verpackungszuschnitten ausgebildet ist und/oder dass die wenigstens eine Druckeinrichtung an der Verbringungseinrichtung angeordnet ist bzw. dass die wenigstens eine Druckeinrichtung von der Verbringungseinrichtung getragen wird. Denkbar ist hierbei, dass die wenigstens eine Druckeinrichtung zum Bedrucken von stehend im Magazin gespeicherten Verpackungszuschnitten ausgebildet ist. Auch kann es sein, dass die wenigstens eine Druckeinrichtung zum Bedrucken von liegend und ggf. gestapelt im Magazin gespeicherten Verpackungszuschnitten ausgebildet ist.

Die wenigstens eine Druckeinrichtung kann wenigstens einen Druckkopf umfassen, welcher einen jeweiligen im Magazin positionierten Verpackungszuschnitt bedrucken kann. Insbesondere kann die wenigstens eine Druckeinrichtung wenigstens einen Druckkopf umfassen, welcher einen jeweiligen zuvorderst stehend im Magazin positionierten Verpackungszuschnitt bedrucken kann.

Weiter kann die Vorrichtung einen Speicher umfassen, in welchem Druckflüssigkeit bzw. Drucktinte zur Versorgung der Druckeinrichtung aufgenommen ist. Der Speicher kann ortsfest angeordnet sein bzw. ggf. nicht zusammen mit dem wenigstens einen Druckkopf bewegt werden. Somit kann der Speicher als externer Speicher ausgebildet sein, welcher zur Versorgung der Druckeinrichtung mit Druckflüssigkeit bzw. Drucktinte fluidisch mit der Druckeinrichtung gekoppelt werden kann.

Auch kann die wenigstens eine Druckeinrichtung einen ersten Druckkopf und einen zweiten Druckkopf umfassen. Es kann sein, dass der erste Druckkopf und der zweite Druckkopf zusammenwirken, um einen jeweiligen insbesondere zuvorderst stehend und ggf. zusammengelegt im Magazin positionierten Verpackungszuschnitt zu bedrucken. Weiter kann es sein, dass ein jeweiliger insbesondere zuvorderst stehend im Magazin positionierter Verpackungszuschnitt wahlweise über den ersten Druckkopf oder den zweiten Druckkopf bedruckbar ist, wobei der jeweilige nicht zur Bedruckung vorgesehene erste oder zweite Druckkopf hierbei eine Warteposition einnehmen kann. Die Warteposition kann seitlich des Magazins bzw. seitlich eines jeweiligen insbesondere zuvorderst im Magazin positionierten Verpackungszuschnittes ausgebildet sein. Die Warteposition kann derart ausgebildet sein, dass der jeweilige nicht zur Bedruckung vorgesehene erste oder zweite Druckkopf in der eingenommene Warteposition bedarfsweise gewartet und/oder repariert werden kann.

Die Vorrichtung kann eine Steuer- und/oder Regeleinrichtung sowie eine mit der Steuer- und/oder Regeleinrichtung in Verbindung stehende Sensorik umfassen. Die Steuer- und/oder Regeleinrichtung kann mittels der Sensorik ggf. überprüfen, ob sich ein insbesondere zuvorderst stehend oder ggf. liegend im Magazinpositionierter Verpackungszuschnitt in einem definierten Bedruckungsbereich befindet. Weiter kann die Steuer- und/oder Regeleinrichtung derart ausgebildet sein, dass die Steuer- und/oder Regeleinrichtung für den wenigstens einen Druckkopf eine jeweilige Freigabe zum Bedrucken eines jeweiligen insbesondere zuvorderst stehend oder ggf. liegend im Magazin positionierten Verpackungszuschnittes erteilt, sofern die Steuer- und/oder Regeleinrichtung im Rahmen der Überprüfung feststellt, dass sich ein insbesondere zuvorderst stehend oder ggf. liegend im Magazin positionierter Verpackungszuschnitt in dem Bedruckungsbereich befindet. Weiter kann die Steuer- und/oder Regeleinrichtung derart ausgebildet sein, dass die Steuer- und/oder Regeleinrichtung eine Freigabe zum Bedrucken für den wenigstens einen Druckkopf unterbindet, sofern die Steuer- und/oder Regeleinrichtung im Rahmen einer jeweiligen Überprüfung feststellt, dass sich im Bedruckungsbereich kein insbesondere zuvorderst stehend oder ggf. liegend im Magazin positionierter Verpackungszuschnitt befindet.

Auch kann die Vorrichtung eine zum Feststellen einer Position und/oder Orientierung eines jeweiligen insbesondere zuvorderst stehend im Magazin positionierten Verpackungszuschnittes ausgebildete Sensorik umfassen, wobei die Sensorik und die wenigstens eine Druckeinrichtung derart miteinander in Wirkverbindung stehen, dass eine zum Bedrucken vorgesehen Verfahrbewegung des wenigstens einen Druckkopfes auf eine jeweilige über die Sensorik festgestellte Position und/oder Orientierung eines jeweiligen insbesondere zuvorderst stehend im Magazin positionierten Verpackungszuschnittes abgestimmt ist.

Bewährt haben sich zudem Ausführungsformen, bei welchen die Verbringungseinrichtung eine Saug- und/oder Greifeinrichtung umfasst, welche Verpackungszuschnitte insbesondere stehend aus dem Magazin entnehmen und in Richtung mit den zu Verpackungszuschnitten zu verpackenden Artikeln transportieren kann. Es kann hierbei sein, dass eine zum Bedrucken vorgesehene Verfahrbewegung des wenigstens einen Druckkopfes auf eine Bewegung der Saug- und/oder Greifeinrichtung derart abgestimmt ist, dass die Saug- und/oder Greifeinrichtung und der wenigstens eine Druckkopf nicht miteinander kollidieren.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Fig. 1 zeigt eine schematische Ansicht einer Ausführungsform einer erfindungsgemäßen Vorrichtung.
Fig. 2 zeigt eine schematische Draufsicht auf die Ausführungsform einer Vorrichtung nach Fig. 1.
Fig. 3 zeigt einzelne Aspekte, wie sie bei diversen Ausführungsformen der erfindungsgemäßen Vorrichtung und bei diversen Ausführungsformen des erfindungsgemäßen Verfahrens vorgesehen sein können.
Figuren 4 zeigen beispielhafte Ausführungsformen von Verpackungszuschnitten, wie sie zur Umsetzung in diversen Ausführungsformen des erfindungsgemäßen Verfahrens vorgesehen sein können und in einem Magazin in diversen Ausführungsformen der erfindungsgemäßen Vorrichtung gespeichert sein können.
Fig. 5 zeigt im Flussdiagramm einzelne Schritte, wie sie einzeln oder in der dargestellten Kombination bei diversen Ausführungsformen des erfindungsgemäßen Verfahrens vorgesehen sein können.

Wenn auch im Zusammenhang der Figuren generell von "schematischen" Darstellungen und Ansichten die Rede ist, so ist damit keineswegs gemeint, dass die Figurendarstellungen und deren Beschreibung hinsichtlich der Offenbarung der Erfindung von untergeordneter Bedeutung sein sollen. Der Fachmann ist durchaus in der Lage, aus den schematisch und abstrakt gezeichneten Darstellungen genug an Informationen zu entnehmen, die ihm das Verständnis der Erfindung erleichtern, ohne dass er etwa aus den gezeichneten und möglicherweise nicht exakt maßstabsgerechten Größenverhältnissen in irgendeiner Weise in seinem Verständnis beeinträchtigt wäre. Die Figuren ermöglichen es dem Fachmann als Leser somit, anhand der konkreter erläuterten Umsetzungen des erfindungsgemäßen Verfahrens und der konkreter erläuterten Funktionsweise der erfindungsgemäßen Vorrichtung ein besseres Verständnis für den in den Ansprüchen sowie im allgemeinen Teil der Beschreibung allgemeiner und/oder abstrakter formulierten Erfindungsgedanken abzuleiten.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die Erfindung ausgestaltet sein kann und stellen keine abschließende Begrenzung dar.

Die Fig. 1 zeigt eine schematische Ansicht einer Ausführungsform einer erfindungsgemäßen Vorrichtung 1. Die Vorrichtung 1 ist zum Umgang mit Verpackungszuschnitten 2 ausgebildet, welche Verpackungszuschnitte 2 zur Aufnahme von in den Figuren der vorliegenden Patentanmeldung nicht mit dargestellten Getränkebehältern vorgesehen sind.

Die Vorrichtung 1 umfasst ein Magazin 4, über welches mehrere Verpackungszuschnitte 2 stehend und zusammengelegt gespeichert sind. Die Fig. 2 lässt darüber hinaus erkennen, dass mehrere bzw. vorliegend drei Magazine 4 vorgesehen sind, welche jeweils Verpackungszuschnitte 2 speichern.

Zudem ist eine Verbringungseinrichtung 6 vorgesehen, welche als Saug- und/oder Greifeinrichtung 8 ausgebildet ist. Die Saug- und/oder Greifeinrichtung 8 kann einen jeweiligen zuvorderst im Magazin 4 stehend und zusammengelegt positionierten Verpackungszuschnitt 2 aus dem Magazin 4 entnehmen, auffalten und sodann an einen in Fig. 2 dargestellten Zielort 20 überführen und dort absetzen. Im Bereich des Zielortes 20 kann beispielsweise eine Horizontalfördereinrichtung vorgesehen sein, auf welcher die Saug- und/oder Greifeinrichtung 8 aufgezogene Verpackungszuschnitte 2 absetzt, woraufhin die Saug- und/oder Greifeinrichtung 8 in Richtung des Magazins 4 zurückbewegt wird. Auf der Horizontalfördereinrichtung wird der sodann abgesetzte Verpackungszuschnitt 2 mit Artikeln zusammengeführt. Hierzu werden in den Verpackungszuschnitt 2, welche weiterhin aufgezogen ist, mehrere Getränkebehälter eingesetzt. Mit den eingesetzten Getränkebehältern wird der Verpackungszuschnitt 2 sodann über die Horizontalfördereinrichtung abtransportiert und verschlossen, wozu ggf. eine obere und/oder seitliche Lasche des Verpackungszuschnittes 2 eingeschlagen und beispielsweise über Klebstoff fixiert werden kann.

Bei aus dem Stand der Technik bekannten Vorrichtungen ist bis dato vorgesehen, dass Verpackungszuschnitte 2 bedruckt werden und erst zeitlich hierauf folgend in ein Magazin 4 eingesetzt werden. Eine solche Bedruckung kann beispielsweise Informationen zu den jeweiligen durch den Verpackungszuschnitt 2 aufgenommenen Getränkebehältern enthalten. Auch können Bedruckungen QR-Codes oder Informationen zum jeweiligen Hersteller darstellen. Weiter können Bedruckungen grafische Darstellungen enthalten, mittels welchen den Verpackungszuschnitten 2 ein ansprechendes optisches Erscheinungsbild gegeben werden soll.

Da bereits bedruckte Verpackungszuschnitte, welche ggf. auf die jeweiligen aufgenommenen Getränkebehälter abgestimmt sind, häufig nicht in der erforderlichen Anzahl zur Verfügung stehen, umfasst die Vorrichtung 1 eine Druckeinrichtung 12 mit einem Druckkopf 15. Über ein jeweiliges Magazin 4 wird ein jeweiliger stehender Verpackungszuschnitt 2 noch zusammengelegt bereitgestellt. Über die Druckeinrichtung 12 bzw. über den Druckkopf 15 der Druckeinrichtung 12 wird sodann der zuvorderst über das Magazin 4 bereitgestellte stehende und bis dahin immer noch zusammengelegte Verpackungszuschnitt 2 bedruckt, während sich der jeweilige Verpackungszuschnitt 2 während des Bedruckens im Magazin 4 befindet. Erst zeitlich nachdem die Bedruckung eines jeweiligen Verpackungszuschnittes 2 vollständig abgeschlossen ist, kann der jeweilige Verpackungszuschnitt 2 sodann über die Verbringungseinrichtung 6 bzw. die Saug- und/oder Greifeinrichtung 8 aus dem Magazin 4 entnommen, aufgezogen und an den jeweiligen Zielort 20 gebracht werden. Um eine Kollision der Saug- und/oder Greifeinrichtung 8 mit der Druckeinrichtung 12 bzw. mit dem Druckkopf 15 zu vermeiden, sind eine Verfahrbewegung des Druckkopfes 15 und eine Bewegung der Saug- und/oder Greifeinrichtung 8 aufeinander abgestimmt. Hierzu stehen die Druckeinrichtung 15 und die Saug- und/oder Greifeinrichtung 8 mit der Steuer- und/oder Regeleinrichtung S in Verbindung, welche die Verfahrbewegung des Druckkopfes 15 und die Bewegung der Saug- und/oder Greifeinrichtung 8 vorgibt.

Unter zusätzlicher Berücksichtigung der Fig. 2 ist hierin zu erkennen, dass mehrere Magazine 4 vorgesehen sind, in welchen jeweils Verpackungszuschnitte 2 stehend und zusammengelegt gespeichert werden. Für jedes Magazin 4 kann die Verbringungseinrichtung 6 eine eigene Saug- und/oder Greifeinrichtung 8 umfassen, über welche die Verbringungseinrichtung 6 Verpackungszuschnitte 2 aus dem jeweiligen Magazin 4 entnehmen und an einem eigenen Zielort 20 absetzen kann. Der Druckkopf 15 bzw. ein einziger Druckkopf 15 kann hierbei vorhergehend entlang der mehreren Magazine 4 bewegt werden und Verpackungszuschnitte 2, welche zuvorderst über die Magazine 4 stehend und zusammengelegt positioniert sind, mit einem jeweiligen Druckbild versehen. Somit kann ein einziger Druckkopf 15 ausreichen, um auf Verpackungszuschnitte 2, welche in mehreren Magazinen 4 angeordnet sind, ein jeweiliges Druckbild aufzubringen.

Die in den Figuren 1 und 2 dargestellte Vorrichtung 1 kann zusätzlich zu den bereits dargestellten Komponenten weitere Komponenten umfassen, welche nicht gezeigt sind. Beispielsweise kann die Steuer- und/oder Regeleinrichtung S mit einer Sensorik in Verbindung stehen, welche erkennt, ob ein jeweiliger Verpackungszuschnitt 2 des jeweiligen Magazins 4 zur Bedruckung bereitsteht. Nur für diesen Fall kann die Steuer- und/oder Regeleinrichtung S die Druckeinrichtung 12 zur Bewegung des Druckkopfes 15 ansteuern. Sofern die Steuer- und/oder Regeleinrichtung S erkennt, dass ggf. aufgrund eines Fehler oder eines erschöpften Vorrates an Verpackungszuschnitten 2 in einem Magazin 4 kein Verpackungszuschnitt 2 zur Bedruckung bereitgestellt wird, kann die Steuer- und/oder Regeleinrichtung S eine Bewegung für den Druckkopf 15 unterbinden. Hierdurch kann vermieden werden, dass der Druckkopf 15 ungewollt beschädigt wird oder dass es zu Problemen beim Verpacken von Artikeln kommt, da Verpackungszuschnitte 2 am Zielort 20 fehlen.

Anstelle des in den Figuren 1 und 2 als Bestandteil der Druckeinrichtung 12 ausgebildeten einen Druckkopfes 15 kann vorgesehen sein, dass die Druckeinrichtung 12 mehrere Druckköpfe 15 besitzt, die ggf. zum Bedrucken eines jeweiligen Verpackungszuschnittes 2 zusammenwirken bzw. die ggf. einen Verpackungszuschnitt 2 gemeinsam bedrucken.

Die Fig. 3 zeigt einzelne Aspekte, wie sie bei diversen Ausführungsformen der erfindungsgemäßen Vorrichtung 1 und bei diversen Ausführungsformen des erfindungsgemäßen Verfahrens 10 vorgesehen sein können. Insbesondere zeigt Fig. 3 einen jeweiligen Verpackungszuschnitt 2, welcher in einem jeweiligen Magazin 4 entsprechend Fig. 2 zuvorderst angeordnet ist. Die Verpackungszuschnitte 2 sind in Fig. 3 jeweils als Umverpackung ausgebildet und befinden sich zusammengelegt in ihrem jeweiligen Magazin 4. Über eine Saug- und/oder Greifeinrichtung 8, wie sie in Fig. 1 gezeigt ist, werden die Verpackungszuschnitte 2 aus dem jeweiligen Magazin 4 entnommen und hierauf folgend aufgezogen bzw. aufgefaltet, wozu die Verpackungszuschnitte 2 jeweils definierte Knick- und Biegelinien umfassen.

Die aus den Verpackungszuschnitten 2 durch Auffalten zu bildenden Umverpackungen besitzen in einer aufgefalteten Orientierung jeweils eine Stirnseite und eine Seitenwand. Die Stirnseite ist in Fig. 3 mit der Bezugsziffer 22 bezeichnet und die Seitenwand mit der Ziffer 24. Ist der jeweilige Verpackungszuschnitt 2 als zusammengelegte Umverpackung im jeweiligen Magazin 4 (vgl. Fig. 2) positioniert, so befinden sich die Stirnseite 22 und die Seitenwand 24 in einer Ebene und nebeneinander, wie dies in der schematischen Darstellung nach Fig. 3 zu erkennen ist. Vorteilhafterweise können hierdurch sowohl die Stirnseite 22 als auch die Seitenwand 24 eines jeweiligen Verpackungszuschnittes 2 über einen einzigen Druckkopf 15 bedruckt werden, wobei der Druckkopf 15 hierzu entsprechend der Pfeildarstellung ausschließlich in horizontaler Richtung bewegt werden muss. Auch ist es nicht notwendig, den Verpackungszuschnitt 2 zu drehen, um sowohl die Stirnseite 22 als auch die Seitenwand zu bedrucken. Die Bedruckung kann somit mittels einer Vorrichtung 1 erfolgen, welche einen einfachen und unkomplizierten Aufbau besitz, da auf bis dato zum Drehen von Verpackungszuschnitten 2 notwendige Einrichtungen verzichtet werden kann.

Auf eine jeweilige Stirnseite 22 als auch auf eine jeweilige Seitenwand 24 wurde in Fig. 3 bereits ein Druckbild 27 aufgebracht, welches in Fig. 3 lediglich schematisch angedeutet ist. Bei oder nach einer Entnahme des jeweiligen zusammengelegten Verpackungszuschnittes 2 aus dem jeweiligen Magazin 4 wird der jeweilige Verpackungszuschnitt 2 aufgezogen, wobei die Stirnseite 22 und die Seitenwand 24 hierbei geknickt bzw. um eine lotrecht orientierte Achse relativ zueinander verschwenkt werden. Die in Fig. 3 dargestellte Dimensionierung für die Stirnseite 22 und die Seitenwand 24 ist lediglich beispielhaft zu versehen. So kann es beispielsweise sein, dass eine Erstreckung der Stirnseite 22 gegenüber einer Erstreckung der jeweiligen Seitenwand 24 in horizontaler Richtung vergrößert ausgebildet ist oder dass eine Erstreckung der Stirnseite 22 und eine Erstreckung der Seitenwand 24 in horizontaler Richtung zumindest näherungsweise identisch ausgebildet sind.

Die Figuren 4 zeigen beispielhafte Ausführungsformen von Verpackungszuschnitten 2, wie sie zur Umsetzung in diversen Ausführungsformen des erfindungsgemäßen Verfahrens 10 (vgl. Fig. 5) vorgesehen sein können und in einem Magazin 4 (vgl. Figuren 1 und 2) in diversen Ausführungsformen der erfindungsgemäßen Vorrichtung 1 gespeichert sein können Der in Fig. 4A dargestellte Verpackungszuschnitt 2 ist als sogenanntes Tray ausgebildet. Das Tray kann eine Umverpackung für mehrere Artikel ausbilden und umfasst mehrere seitliche Randbereiche 7 (vgl. Fig. 4A). Auf die seitlichen Randbereich 7 kann außen liegend jeweils eine Bedruckung mittels einer Druckeinrichtung 12 aufgebracht werden. Der in Fig. 4B dargestellte Verpackungszuschnitt 2 ist als sogenanntes PAD ausgebildet und umfasst auf gegenüberliegenden Seiten zwei Breitseitenflächen, von welchen eine oben liegende Breitseitenfläche eine Standfläche für Artikel ausbildet. Das PAD bzw. eine oder beide der zwei sich gegenüberliegenden Breitseitenflächen können weiterhin über eine Druckeinrichtung 12 bzw. ggf. über einen Druckkopf 15 bedruckt werden.

In Fig. 4C ist ein als Kartonage ausgebildeter Verpackungszuschnitt 2 zu erkennen, welcher mehrere Getränkebehälter aufnehmen kann bzw. in welchen mehrere Getränkebehälter eingesetzt werden können. Im Rahmen einer Ausführungsform des erfindungsgemäßen Verfahrens 10 kann insbesondere vorgesehen, dass ein als Kartonage ausgebildeter Verpackungszuschnitt 2 entsprechend Fig. 4C auf mindestens einer außen liegenden Seite bedruckt wird, während sich der als Kartonage ausgebildete Verpackungszuschnitt 2 zusammengelegt in einem Magazin 4 (vgl. Figuren 1 und 2) befindet.

Die Fig. 4D zeigt eine weitere Ausführungsform eines Verpackungszuschnittes 2, welcher in Fig. 4D mehrere Getränkedosen 9 aneinanderhält. Der Verpackungszuschnitt 2 und die Getränkedosen 9 bilden hierbei ein Gebinde 17 aus. Auch ein Verpackungszuschnitt 2 entsprechend der Ausführungsform nach Fig. 4D kann in diversen Ausführungsformen des erfindungsgemäßen Verfahrens 10 und mittels diverser Ausführungsformen der erfindungsgemäßen Vorrichtung 1 bereichsweise oder vollständig bedruckt werden. Es kann hierbei vorgesehen sein, dass der Verpackungszuschnitt 2 nach Fig. 4D bedruckt wird, während sich der Verpackungszuschnitt 2 in einem Magazin 4 (vgl. Figuren 1 und 2) befindet. Anschließend kann der sodann bedruckte Verpackungszuschnitt 2 aus dem Magazin 4 entnommen und mit den Getränkedosen 9 zusammengeführt werden, so dass der Verpackungszuschnitt 2 hierauf die Getränkedosen 9 entsprechend Fig. 4D formschlüssig aneinander hält.

Die Fig. 5 zeigt im Flussdiagramm einzelne Schritte, wie sie einzeln oder in der dargestellten Kombination bei diversen Ausführungsformen des erfindungsgemäßen Verfahrens 10 vorgesehen sein können. Das Verfahren 10, welches zu Fig. 5 beschrieben ist, kann mittels einer Vorrichtung 1 entsprechend dem Ausführungsbeispiel nach Figuren 1 und 2 umgesetzt werden. Weiter können zur Umsetzung des Verfahrens 10 Verpackungszuschnitte 2 verwendet werden, wie sie in den Figuren 4 dargestellt sind.

Bei einem ersten Schritt des Verfahrens 10, auf welchen in Fig. 5 mit Ziffer 110 verwiesen wird, werden mehrere Verpackungszuschnitte 2 stehend und hintereinander angeordnet in einem Magazin 4 positioniert. Hierzu kann ein Manipulator vorgesehen sein, welcher die mehreren Verpackungszuschnitte 2 entgegennimmt und sodann stehend und hintereinander angeordnet im Magazin 4 positioniert. Auch kann es sein, dass ein Benutzer die mehreren Verpackungszuschnitte 2 stehend und hintereinander angeordnete im Magazin 4 positioniert.

Im Schritt 120 wird ein zuvorderst stehend im Magazin 4 angeordneter Verpackungszuschnitt 2 bedruckt, während sich dieser zuvorderst stehend und im Magazin 4 angeordnete Verpackungszuschnitt 2 noch im Magazin 4 befindet. Die Bedruckung kann beispielsweise entsprechend der Beschreibung zu Fig. 3 erfolgen, wobei ein einziger Druckkopf 15 ein jeweiliges Druckbild auf eine Stirnseite 22 und auf eine Seitenwand 24 eines jeweiligen zusammengefalteten Verpackungszuschnittes 2 aufbringt. Ist die Bedruckung vollständig abgeschlossen, so wird der Schritt 130 durchgeführt, bei welchem der sodann bedruckte und bis dahin noch stehend im Magazin 4 angeordnete Verpackungszuschnitt 2 aus dem Magazin 4 entnommen und an einem Zielort 20 abgesetzt wird.

Hierauf folgt der Verfahrensschritt 140, bei welchem der bereits am Zielort abgesetzte Verpackungszuschnitt 2 mit mehreren Artikeln zusammengeführt wird, wobei die mehreren Artikel in Richtung von oben kommend in den bereits am Zielort 20 abgesetzten Verpackungszuschnitt 2 eingebracht werden. Im Schritt 150 wird der Verpackungszuschnitt 2 sodann verschlossen und bildet hierdurch zusammen mit den eingesetzten Artikeln eine Verpackungseinheit aus.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- 1: Vorrichtung
- 2: Umverpackung
- 4: Magazin
- 6: Verbringungseinrichtung
- 7: seitlicher Randbereich
- 8: Saug- und/oder Greifeinrichtung
- 9: Getränkedose
- 10: Verfahren
- 12: Druckeinrichtung
- 15: Druckkopf
- 17: Gebinde
- 20: Zielort
- 22: Stirnseite
- 24: Seitenwand
- 27: Druckbild

- S: Steuer- und/oder Regeleinrichtung
- 110: erster Verfahrensschritt
- 120: zweiter Verfahrensschritt
- 130: dritter Verfahrensschritt
- 140: vierter Verfahrensschritt
- 150: fünfter Verfahrensschritt

## Patentansprüche

1. Verfahren (10) zum Verpacken von Artikeln mit bedruckten Verpackungszuschnitten (2), wobei das Verfahren zumindest die folgenden Schritte umfasst:
- Positionieren von mehreren Verpackungszuschnitten (2) in einem Magazin (4),
- Entnahme der Verpackungszuschnitte (2) aus dem Magazin (4) und
- Zusammenführen der aus dem Magazin (4) entnommenen Verpackungszuschnitte (2) mit Artikeln, so dass ein jeweiliger Verpackungszuschnitt (2) hierdurch eine jeweilige Verpackung oder einen jeweiligen Bestandteil einer jeweiligen Verpackung für jeweils mindestens einen Artikel ausbildet,
wobei das Verfahren vorsieht, dass die Verpackungszuschnitte (2) bedruckt werden, wobei das Bedrucken eines jeweiligen Verpackungszuschnittes (2) zeitlich nach seiner Positionierung im Magazin (4) und zeitlich vor seinem jeweiligen Zusammenführen mit dem jeweiligen mindestens einen Artikel erfolgt, das Verfahren **dadurch gekennzeichnet, dass** wenigstens ein Druckkopf (15) einen jeweiligen Verpackungszuschnitt (2) bedruckt, während sich der jeweilige Verpackungszuschnitt (2) im Magazin (4) befindet.

2. Verfahren nach Anspruch 1, bei dem die mehreren Verpackungszuschnitte (2) stehend und hintereinander angeordnet im Magazin (4) positioniert werden, und bei welchem Verfahren der wenigstens eine Druckkopf (15) einen jeweiligen zuvorderst stehend im Magazin (4) positionierten Verpackungszuschnitt (2) bedruckt, während sich der jeweilige-zuvorderst stehend im Magazin (4) positionierte Verpackungszuschnitt (2) im Magazin (4) befindet.

3. Verfahren nach Anspruch 2, bei welchem ein jeweiliger zuvorderst stehend im Magazin (4) positionierter Verpackungszuschnitt (2) zeitlich nach der Bedruckung über eine Saug- und/oder Greifeinrichtung (8) aus dem Magazin (4) entnommen wird, wobei eine zur Entnahme eines jeweiligen zuvorderst stehend im Magazin (4) positionierten Verpackungszuschnittes (2) vorgesehene Bewegung der Saug- und/oder Greifeinrichtung (8) und eine zum Bedrucken vorgesehene Verfahrbewegung des wenigstens einen Druckkopfes (15) zeitlich derart aufeinander abgestimmt sind, dass die Saug- und/oder Greifeinrichtung (8) und der wenigstens eine Druckkopf (15) nicht miteinander kollidieren.

4. Verfahren nach einem der Ansprüche 1 bis 3, bei welchem der wenigstens eine Druckkopf (15) einen ersten Druckkopf und einen zweiten Druckkopf umfasst oder durch einen ersten Druckkopf und einen zweiten Druckkopf gebildet ist, und bei welchem Verfahren (10) vorgesehen ist, dass
- der erste Druckkopf und der zweite Druckkopf zusammenwirken, um einen jeweiligen insbesondere zuvorderst stehend im Magazin (4) positionierten Verpackungszuschnitt (2) zu bedrucken, und/oder bei welchem Verfahren (10) vorgesehen ist, dass
- ein jeweiliger insbesondere zuvorderst stehend im Magazin (4) positionierter Verpackungszuschnitt (2) über den ersten Druckkopf bedruckt wird, während der zweite Druckkopf zeitlich während des Bedruckens des jeweiligen insbesondere zuvorderst stehend im Magazin (4) positionierten Verpackungszuschnittes (2) in einer Warteposition verbleibt.

5. Verfahren nach einem der Ansprüche 1 bis 4, bei welchem eine Sensorik vorgesehen ist, mittels welcher überprüft wird, ob sich ein insbesondere zuvorderst stehend positionierter Verpackungszuschnitt (2) des Magazins (4) in einem definierten Bedruckungsbereich befindet, und wobei vorgesehen ist, dass
- für den wenigstens einen Druckkopf (15) eine Freigabe zum Bedrucken eines jeweiligen insbesondere zuvorderst stehend im Magazin (4) positionierten Verpackungszuschnittes (2) erteilt wird, sofern mittels der Sensorik im Rahmen der Überprüfung festgestellt wird, dass sich ein insbesondere zuvorderst stehend im Magazin (4) positionierter Verpackungszuschnitt (2) in dem Bedruckungsbereich befindet, und bei welchem Verfahren (10) vorgesehen ist, dass
- für den wenigstens einen Druckkopf (15) eine Freigabe zum Bedrucken unterbunden wird, sofern mittels der Sensorik im Rahmen der Überprüfung festgestellt wird, dass im Bedruckungsbereich kein insbesondere zuvorderst stehend im Magazin (4) positionierter Verpackungszuschnitt (2) angeordnet ist.

6. Verfahren nach einem der Ansprüche 1 bis 5, bei dem mittels einer Sensorik eine Position und/oder Orientierung eines jeweiligen insbesondere zuvorderst stehend im Magazin (4) positionierten Verpackungszuschnittes (2) festgestellt wird, wobei eine zum Bedrucken vorgesehene Verfahrbewegung des wenigstens einen Druckkopfes (15) auf die jeweilige über die Sensorik festgestellte Position und/oder Orientierung abgestimmt wird.

7. Verfahren nach einem der Ansprüche 1 bis 6, bei welchem der wenigstens eine Druckkopf (15) während des Bedruckens des jeweiligen insbesondere zuvorderst stehend im Magazin positionierten Verpackungszuschnittes eine in horizontaler Richtung und/oder in vertikaler Richtung orientierte Verfahrbewegung ausführt.

8. Verfahren nach einem der Ansprüche 1 bis 7, bei welchem die Verpackungszuschnitte (2) zeitlich während einer jeweiligen Entnahme und/oder zeitlich während eines Transportes in Richtung der Artikel mit einer Bedruckung versehen werden.

9. Verfahren nach einem der Ansprüche 1 bis 8, bei welchem ein jeweiliger Verpackungszuschnitt (2) über eine Saug- und/oder Greifeinrichtung (8) insbesondere stehend aus dem Magazin (4) entnommen und hierauf in Richtung jeweiliger Artikel transportiert wird, mit welchen Artikeln der jeweilige Verpackungszuschnitt (2) sodann zusammengeführt wird, wobei die Saug- und/oder Greifeinrichtung (8) einen jeweiligen Verpackungszuschnitt (2) zeitlich während der Entnahme und/oder zeitlich während des Transportes in Richtung der jeweiligen Artikel bedruckt.

10. Vorrichtung (1) zum Umgang mit zum Verpacken von Artikeln vorgesehenen Verpackungszuschnitten (2), umfassend zumindest
- ein Magazin (4), über welches Verpackungszuschnitte (2) bereitgestellt werden können,
- eine Verbringungseinrichtung (6), welche Verpackungszuschnitte (2) aus dem Magazin (4) entnehmen und in Richtung mit den Verpackungszuschnitten zu verpackenden Artikeln transportieren kann, sowie
- wenigstens eine Druckeinrichtung (12) zum Bedrucken von Verpackungszuschnitten (2), wobei
die wenigstens eine Druckeinrichtung (12) zum Bedrucken von im Magazin (4) gespeicherten Verpackungszuschnitten (2) ausgebildet ist, **dadurch gekennzeichnet, dass** die wenigstens eine Druckeinrichtung (12) wenigstens einen Druckkopf (15) umfasst, welcher zum Bedrucken eines jeweiligen im Magazin (4) positionierten Verpackungszuschnittes (2) ausgebildet ist.

11. Vorrichtung nach Anspruch 10, bei welcher vorgesehen ist, dass die Verpackungszuschnitte (2) über das Magazin (4) stehend und hintereinander angeordnet bereitgestellt werden können, wobei der wenigstens eine Druckkopf (15) einen jeweiligen zuvorderst stehend im Magazin (4) positionierten Verpackungszuschnitt (2) bedrucken kann.

12. Vorrichtung nach Anspruch 10 oder Anspruch 11, bei welcher die Verbringungseinrichtung (6) eine Saug- und/oder Greifeinrichtung (8) umfasst, welche Verpackungszuschnitte (2) vorzugsweise stehend aus dem Magazin (4) entnehmen und in Richtung mit den Verpackungszuschnitten (2) zu verpackenden Artikeln transportieren kann, und bei welcher Vorrichtung (1) vorgesehen ist, dass
- eine zum Bedrucken vorgesehene Verfahrbewegung des wenigstens einen Druckkopfes (15) derart auf eine Bewegung der Saug- und/oder Greifeinrichtung (8) abgestimmt ist, dass die Saug- und/oder Greifeinrichtung (8) und der wenigstens eine Druckkopf (15) nicht miteinander kollidieren.

13. Vorrichtung nach einem der Ansprüche 10 bis 12, bei der insbesondere vorgesehen ist, dass die Verpackungszuschnitte (2) über das Magazin (4) stehend und hintereinander angeordnet bereitgestellt werden können, und bei welcher Vorrichtung (1) die wenigstens eine Druckeinrichtung (12) einen ersten Druckkopf und einen zweiten Druckkopf umfasst, wobei vorgesehen ist, dass
- der erste Druckkopf und der zweite Druckkopf zusammenwirken, um einen jeweiligen insbesondere zuvorderst stehend im Magazin (4) positionierten Verpackungszuschnitt (2) zu bedrucken, und/oder bei welcher Vorrichtung vorgesehen ist, dass
- ein jeweiliger insbesondere zuvorderst stehend im Magazin (4) positionierter Verpackungszuschnitt (2) wahlweise über den ersten Druckkopf oder den zweiten Druckkopf bedruckbar ist, wobei der jeweilige nicht zur Bedruckung vorgesehene erste oder zweite Druckkopf hierbei eine Warteposition einnehmen kann.

14. Vorrichtung nach einem der Ansprüche 10 bis 13, umfassend eine Steuer- und/oder Regeleinrichtung (S) sowie eine mit der Steuer- und/oder Regeleinrichtung (S) in Wirkverbindung stehende Sensorik, wobei die Steuer- und/oder Regeleinrichtung (S) mittels der Sensorik überprüfen kann, ob sich ein insbesondere zuvorderst stehend im Magazin (4) positionierter Verpackungszuschnitt (2) in einem definierten Bedruckungsbereich befindet, und welche Steuer- und/oder Regeleinrichtung (S) derart ausgebildet ist, dass
- die Steuer- und/oder Regeleinrichtung (S) für den wenigstens einen Druckkopf (15) eine jeweilige Freigabe zum Bedrucken eines jeweiligen insbesondere zuvorderst stehend im Magazin (4) positionierten Verpackungszuschnittes (2) erteilt, sofern die Steuer- und/oder Regeleinrichtung (S) im Rahmen der Überprüfung feststellt, dass sich ein insbesondere zuvorderst stehend im Magazin (4) positionierter Verpackungszuschnitt (2) in dem Bedruckungsbereich befindet, und welche Steuer- und/oder Regeleinrichtung (S) derart ausgebildet ist, dass
- die Steuer- und/oder Regeleinrichtung (S) eine Freigabe zum Bedrucken für den wenigstens einen Druckkopf (15) unterbindet, sofern die Steuer- und/oder Regeleinrichtung (S) im Rahmen einer jeweiligen Überprüfung feststellt, dass sich im Bedruckungsbereich kein insbesondere zuvorderst stehend im Magazin (4) positionierter Verpackungszuschnitt (2) befindet.

15. Vorrichtung nach einem der Ansprüche 10 bis 14, umfassend eine zum Feststellen einer Position und/oder Orientierung eines jeweiligen insbesondere zuvorderst stehend im Magazin (4) positionierten Verpackungszuschnittes (2) ausgebildete Sensorik, wobei die Sensorik und die wenigstens eine Druckeinrichtung (12) derart miteinander in Wirkverbindung stehen, dass eine zum Bedrucken vorgesehene Verfahrbewegung des wenigstens einen Druckkopfes (15) auf eine jeweilige über die Sensorik festgestellte Position und/oder Orientierung eines jeweiligen insbesondere zuvorderst stehend im Magazin (4) positionierten Verpackungszuschnittes (2) abgestimmt ist.

## Claims

1. A method (10) for packaging articles into printed packaging blanks (2), wherein the method comprises at least the following steps:
- positioning a plurality of packaging blanks (2) in a magazine (4),
- extracting the packaging blanks (2) from the magazine (4), and
- bringing together the packaging blanks (2) extracted from the magazine (4) with articles so that a particular packaging blank (2) hereby forms a particular packaging or a particular part of a particular packaging, in each case for at least one article,
wherein the method provides the packaging blanks (2) to be printed onto, wherein printing onto a particular packaging blank (2) is carried out temporally after it has been positioned in the magazine (4) and temporally before it is in each case brought together with the particular at least one article, the method being **characterised in that** at least one printhead (15) prints onto a particular packaging blank (2) while the particular packaging blank (2) is located inside the magazine (4).

2. The method according to claim 1, in which the plurality of packaging blanks (2) are positioned in a standing manner and arranged one after the other in the magazine (4), and in which method the at least one printhead (15) prints onto a particular packaging blank (2) positioned standing foremost in the magazine (4) while the particular packaging blank (2) positioned standing foremost in the magazine (4) is located inside the magazine (4).

3. The method according to claim 2, in which a particular packaging blank (2) positioned standing foremost in the magazine (4) is extracted from the magazine (4) by a suction device and/or gripping device (8) temporally after the packaging blank (2) has been printed onto, wherein a movement of the suction device and/or gripping device (8) provided for extracting a particular packaging blank (2) positioned standing foremost in the magazine (4) and a travel movement of the at least one printhead (15), the travel movement being provided for the purpose of printing, are temporally coordinated with each other in such a manner that the suction device and/or gripping device (8) and the at least one printhead (15) do not collide with each other.

4. The method according to one of the claims 1 to 3, in which the at least one printhead (15) comprises a first printhead and a second printhead or is formed by a first printhead and a second printhead, and in which method (10) it is provided that
- the first printhead and the second printhead interact in order to print onto a particular packaging blank (2) positioned standing foremost in the magazine (4), and/or in which method (10) it is provided that
- a particular packaging blank (2) positioned, in particular, standing foremost in the magazine (4) is printed onto by the first printhead, while the second printhead remains in a waiting position while the particular packaging blank (2) positioned, in particular, standing foremost in the magazine (4) is being printed onto.

5. The method according to one of the claims 1 to 4, in which a sensor system is provided by means of which it is checked whether a packaging blank (2) of the magazine (4), which packaging blank (2) is positioned, in particular, standing foremost, is located within a defined print range, and wherein it is provided that
- an approval is issued for the at least one printhead (15) to print onto a particular packaging blank (2) positioned, in particular, standing foremost in the magazine (4) if it is determined by means of the sensor system in the context of the check that a packaging blank (2) positioned, in particular, standing foremost in the magazine (4) is located within the print range and in which method (10) it is provided that
- an approval is disabled for the at least one printhead (15) to print if it is determined by means of the sensor system in the context of the check that no packaging blank (2) positioned, in particular, standing foremost in the magazine (4) is arranged within the print range.

6. The method according to one of the claims 1 to 5, in which a position and/or orientation of a particular packaging blank (2) positioned, in particular, standing foremost in the magazine (4) is determined by means of a sensor system, wherein a travel movement of the at least one printhead (15), the travel movement being provided for printing, is coordinated with the particular position and/or orientation determined by the sensor system.

7. The method according to one of the claims 1 to 6, in which the at least one printhead (15) carries out a travel movement oriented in horizontal direction and/or in vertical direction while printing onto the particular packaging blank positioned, in particular, standing foremost in the magazine.

8. The method according to one of the claims 1 to 7, in which the packaging blanks (2) are provided with a printing temporally during a particular extraction and/or temporally during a transport toward the articles.

9. The method according to one of the claims 1 to 8, in which a particular packaging blank (2) is extracted, in particular, in a standing manner from the magazine (4) by a suction device and/or gripping device (8) and is hereupon transported toward particular articles, with which articles the particular packaging blank (2) is then brought together, wherein the suction device and/or gripping device (8) prints onto a particular packaging blank (2) temporally during the extraction and/or temporally during the transport toward the particular articles.

10. An apparatus (1) for handling packaging blanks (2) provided for packaging articles, the apparatus comprising at least
- a magazine (4), via which packaging blanks (2) can be supplied,
- a transfer device (6) which can extract packaging blanks (2) from the magazine (4) and transport the packaging blanks (2) toward the articles to be packaged into the packaging blanks, and
- at least one printing device (12) for printing onto packaging blanks (2), wherein
the at least one printing device (12) is designed for printing onto packaging blanks (2) stored in the magazine (4), **characterised in that** the at least one printing device (12) comprises at least one printhead (15) which is designed for printing onto a particular packaging blank (2) positioned in the magazine (4).

11. The apparatus according to claim 10, in which it is provided that the packaging blanks (2) can be supplied via the magazine (4) in a standing manner and arranged one after the other, wherein the at least one printhead (15) can print onto a particular packaging blank (2) positioned standing foremost in the magazine (4).

12. The apparatus according to claim 10 or claim 11, in which the transfer device (6) comprises a suction device and/or gripping device (8) which can extract packaging blanks (2) from the magazine (4), preferably in a standing manner, and transport the packaging blanks (2) toward the articles to be packaged into the packaging blanks, and in which apparatus (1) it is provided that
- a travel movement of the at least one printhead (15), the travel movement being provided for printing, is coordinated with a movement of the suction device and/or gripping device (8) in such a manner that the suction device and/or gripping device (8) and the at least one printhead (15) do not collide with each other.

13. The apparatus according to one of the claims 10 to 12, in which it is provided, in particular, that the packaging blanks (2) can be supplied via the magazine (4) in a standing manner and arranged one after the other, and in which apparatus (1) the at least one printing device (12) comprises a first printhead and a second printhead, wherein it is provided that
- the first printhead and the second printhead interact in order to print onto a particular packaging blank (2) positioned, in particular, standing foremost in the magazine (4), and/or in which apparatus it is provided that
- a particular packaging blank (2) positioned, in particular, standing foremost in the magazine (4) is printable onto optionally by the first printhead or by the second printhead, wherein the particular first or second printhead that is not intended for printing can in this context assume a waiting position.

14. The apparatus according to one of the claims 10 to 13, comprising a control device and/or regulating device (S) and a sensor system in operative connection with the control device and/or regulating device (S), wherein the control device and/or regulating device (S) can check by means of the sensor system whether a packaging blank (2) of the magazine (4), which packaging blank (2) is positioned, in particular, standing foremost, is located within a defined print range, and which control device and/or regulating device (S) is designed in such a manner that
- the control device and/or regulating device (S) issues an approval for the at least one printhead (15) to print onto a particular packaging blank (2) positioned, in particular, standing foremost in the magazine (4) if the control device and/or regulating device (S) determines in the context of the check that a packaging blank (2) positioned, in particular, standing foremost in the magazine (4) is located within the print range, and which control device and/or regulating device (S) is designed in such a manner that
- the control device and/or regulating device (S) disables an approval for the at least one printhead (15) to print if the control device and/or regulating device (S) determines in the context of a particular check that no packaging blank (2) positioned, in particular, standing foremost in the magazine (4) is located within the print range.

15. The apparatus according to one of the claims 10 to 14, comprising a sensor system designed to determine a position and/or orientation of a particular packaging blank (2) positioned, in particular, standing foremost in the magazine (4), wherein the sensor system and the at least one printing device (12) are in operative connection with each other in such a manner that a travel movement of the at least one printhead (15), the travel movement being provided for the purpose of printing, is coordinated with a particular position and/or orientation of a particular packaging blank (2), positioned, in particular, standing foremost in the magazine (4), the position and/or orientation being determined by the sensor system.

## Revendications

1. Procédé (10) d'emballage d'articles avec des découpes d'emballage imprimées (2), dans lequel le procédé comprend au moins les étapes suivantes consistant à:
- positionner plusieurs découpes d'emballage (2) dans un magasin (4),
- retirer les découpes d'emballage (2) du magasin (4) et
- réunir les découpes d'emballage (2) retirées du magasin (4) et des articles de sorte qu'une découpe d'emballage (2) respective forme ainsi un emballage respectif ou un composant respectif d'un emballage respectif pour respectivement au moins un article,
dans lequel le procédé prévoit que les découpes d'emballage (2) sont imprimées, dans lequel l'impression d'une découpe d'emballage (2) respective a lieu après son positionnement dans le magasin (4) et avant son union respective avec ledit au moins un article respectif, le procédé étant **caractérisé par le fait qu'**au moins une tête d'impression (15) imprime une découpe d'emballage (2) respective pendant que la découpe d'emballage (2) respective se trouve dans le magasin (4).

2. Procédé selon la revendication 1, dans lequel la pluralité de découpes d'emballage (2) sont positionnées debout et de manière à être disposées les unes derrière les autres dans le magasin (4), et dans lequel procédé ladite au moins une tête d'impression (15) imprime une découpe d'emballage (2) respective positionnée en premier et debout dans le magasin (4), tandis que la découpe d'emballage (2) respective positionnée en premier et debout dans le magasin (4) se trouve dans le magasin (4).

3. Procédé selon la revendication 2, dans lequel une découpe d'emballage (2) respective positionné en premier et debout dans le magasin (4) est retirée du magasin (4), après l'impression, par le biais d'un dispositif d'aspiration et/ou de préhension (8), dans lequel un mouvement dudit dispositif d'aspiration et/ou de préhension (8), qui est prévu pour retirer une découpe d'emballage (2) respective positionnée en premier et debout dans le magasin (4) et un déplacement de ladite au moins une tête d'impression (15) qui est prévu pour l'impression sont coordonnés l'un avec l'autre de telle sorte que le dispositif d'aspiration et/ou de préhension (8) et ladite au moins une tête d'impression (15) n'entrent pas en collision l'un avec l'autre.

4. Procédé selon l'une quelconque des revendications 1 à 3, dans lequel ladite au moins une tête d'impression (15) comprend une première tête d'impression et une deuxième tête d'impression ou est formée par une première tête d'impression et une deuxième tête d'impression, et dans lequel procédé (10) il est prévu que
- la première tête d'impression et la deuxième tête d'impression agissent de concert l'une avec l'autre pour imprimer une découpe d'emballage (2) respective qui est positionnée en particulier en premier et debout dans le magasin (4), et/ou dans lequel procédé (10) il est prévu que
- une découpe d'emballage (2) respective qui est positionnée en particulier en premier et debout dans le magasin (4) est imprimée par l'intermédiaire de ladite première tête d'impression, tandis que la deuxième tête d'impression reste dans une position d'attente pendant l'impression de la découpe d'emballage (2) respective qui est positionnée en particulier en premier et debout dans le magasin (4).

5. Procédé selon l'une quelconque des revendications 1 à 4, dans lequel il est prévu un ensemble de capteurs au moyen duquel il est contrôlé si une découpe d'emballage (2) du magasin (4), qui est positionnée en particulier en premier et debout se trouve dans une zone d'impression définie, et dans lequel il est prévu que,
- pour ladite au moins une tête d'impression (15), une autorisation d'impression d'une découpe d'emballage (2) respective positionnée en particulier en premier et debout dans le magasin (4) est donnée s'il est déterminé au moyen dudit ensemble de capteurs, dans le cadre du contrôle, qu'une découpe d'emballage (2) positionnée en particulier en premier et debout dans le magasin (4), se trouve dans la zone d'impression, et dans lequel procédé (10) il est prévu que,
- pour ladite au moins une tête d'impression (15), une autorisation d'impression est empêchée s'il est déterminé au moyen dudit ensemble de capteurs, dans le cadre du contrôle, qu'aucune découpe d'emballage (2) positionnée en particulier en premier et debout dans le magasin (4) n'est disposée dans la zone d'impression.

6. Procédé selon l'une quelconque des revendications 1 à 5, dans lequel une position et/ou une orientation d'une découpe d'emballage (2) respective positionnée en particulier en premier et debout dans le magasin (4) est déterminée au moyen d'un ensemble de capteurs, dans lequel un déplacement de ladite au moins une tête d'impression (15) qui est prévu pour l'impression est coordonné avec la position et/ou l'orientation respective(s) déterminée(s) par l'ensemble de capteurs.

7. Procédé selon l'une quelconque des revendications 1 à 6, dans lequel ladite au moins une tête d'impression (15) effectue un déplacement orienté dans le sens horizontal et/ou dans le sens vertical, lors de l'impression de la découpe d'emballage respective positionnée en particulier en premier et debout dans le magasin.

8. Procédé selon l'une quelconque des revendications 1 à 7, dans lequel les découpes d'emballage (2) sont pourvues d'une impression pendant un retrait respectif et/ou pendant un transport en direction des articles.

9. Procédé selon l'une quelconque des revendications 1 à 8, dans lequel une découpe d'emballage (2) respective est retirée, en particulier debout, du magasin (4) par l'intermédiaire d'un dispositif d'aspiration et/ou de préhension (8) et est ensuite transportée en direction d'articles respectifs, c'est auxquels articles que la découpe d'emballage (2) respective est ensuite réunie, dans lequel le dispositif d'aspiration et/ou de préhension (8) imprime une découpe d'emballage (2) respective pendant le retrait et/ou pendant le transport en direction des articles respectifs.

10. Dispositif (1) de manipulation de découpes d'emballage (2) qui sont prévues pour l'emballage d'articles, comprenant au moins
- un magasin (4) au moyen duquel des découpes d'emballage (2) peuvent être fournies,
- un dispositif de transfert (6) qui peut retirer des découpes d'emballage (2) du magasin (4) et peut transporter celles-ci en direction d'articles à emballer avec les découpes d'emballage, ainsi qu'
- au moins un dispositif d'impression (12) destiné à imprimer des découpes d'emballage (2), dans lequel
ledit au moins un dispositif d'impression (12) est conçu pour imprimer des découpes d'emballage (2) stockées dans le magasin (4), **caractérisé par le fait que** ledit au moins un dispositif d'impression (12) comprend au moins une tête d'impression (15) qui est conçue pour imprimer une découpe d'emballage (2) respective positionnée dans le magasin (4).

11. Dispositif selon la revendication 10, dans lequel il est prévu que les découpes d'emballage (2) peuvent être fournies debout et de manière à être disposées les unes derrière les autres, au moyen du magasin (4), dans lequel ladite au moins une tête d'impression (15) peut imprimer une découpe d'emballage (2) respective positionnée en premier et debout dans le magasin (4).

12. Dispositif selon la revendication 10 ou la revendication 11, dans lequel ledit dispositif de transfert (6) comprend un dispositif d'aspiration et/ou de préhension (8) qui peut retirer des découpes d'emballage (2), de préférence debout, du magasin (4) et peut transporter celles-ci en direction d'articles à emballer avec les découpes d'emballage (2), et dans lequel dispositif (1) il est prévu que
- un déplacement de ladite au moins une tête d'impression (15) qui est prévu pour l'impression est coordonné avec un mouvement du dispositif d'aspiration et/ou de préhension (8) de telle sorte que le dispositif d'aspiration et/ou de préhension (8) et ladite au moins une tête d'impression (15) n'entrent pas en collision l'un avec l'autre.

13. Dispositif selon l'une quelconque des revendications 10 à 12, dans lequel il est en particulier prévu que les découpes d'emballage (2) peuvent être fournies debout et de manière à être disposées les unes derrière les autres, au moyen du magasin (4), et dans lequel dispositif (1) ledit au moins un dispositif d'impression (12) comprend une première tête d'impression et une deuxième tête d'impression, dans lequel il est prévu que
- la première tête d'impression et la deuxième tête d'impression agissent de concert l'une avec l'autre pour imprimer une découpe d'emballage (2) respective qui est positionnée en particulier en premier et debout dans le magasin (4), et/ou dans lequel dispositif il est prévu qu'
- une découpe d'emballage (2) respective qui est positionnée en particulier en premier et debout dans le magasin (4) est imprimée au choix par l'intermédiaire de ladite première tête d'impression ou la deuxième tête d'impression, dans lequel, pendant ce temps, la première ou la deuxième tête d'impression qui n'est pas prévue pour l'impression peut occuper une position d'attente.

14. Dispositif selon l'une quelconque des revendications 10 à 13, comprenant un dispositif de commande et/ou de régulation (S) ainsi qu'un ensemble de capteurs qui est en liaison active avec le dispositif de commande et/ou de régulation (S), dans lequel le dispositif de commande et/ou de régulation (S) peut contrôler à l'aide de l'ensemble de capteurs si une découpe d'emballage (2) positionnée en particulier en premier et debout dans le magasin (4) se trouve dans une zone d'impression définie, et lequel dispositif de commande et/ou de régulation (S) est conçu de telle sorte que
- le dispositif de commande et/ou de régulation (S) donne une autorisation respective pour ladite au moins une tête d'impression (15) pour imprimer une découpe d'emballage (2) respective positionnée en particulier en premier et debout dans le magasin (4), si le dispositif de commande et/ou de régulation (S) détermine dans le cadre du contrôle qu'une découpe d'emballage (2) positionnée en particulier en premier et debout dans le magasin (4) se trouve dans la zone d'impression, et lequel dispositif de commande et/ou de régulation (S) est conçu de telle manière que
- le dispositif de commande et/ou de régulation (S) empêche une autorisation d'impression pour ladite au moins une tête d'impression (15) si le dispositif de commande et/ou de régulation (S) détermine dans le cadre d'un contrôle respectif qu'aucune découpe d'emballage (2) positionnée en particulier en premier et debout dans le magasin (4) ne se trouve dans la zone d'impression.

15. Dispositif selon l'une quelconque des revendications 10 à 14, comprenant un ensemble de capteurs qui est conçu pour déterminer une position et/ou une orientation d'une découpe d'emballage (2) respective positionnée en particulier en premier et debout dans le magasin (4), dans lequel ledit ensemble de capteurs et ledit au moins un dispositif d'impression (12) sont en liaison active l'un avec l'autre de telle sorte qu'un déplacement de ladite au moins une tête d'impression (15) qui est prévu pour l'impression est coordonné avec une position et/ou une orientation respective(s) d'une découpe d'emballage (2) respective positionnée en particulier en premier et debout dans le magasin (4), qui est/sont déterminée(s) par ledit ensemble de capteurs.
